# EUROPÄISCHE PATENTSCHRIFT

(11) **EP 0 956 383 B1**
(45) Veröffentlichungstag und Bekanntmachung des Hinweises auf die Patenterteilung: **10.10.2001**
(21) Anmeldenummer: 98900839.6
(22) Anmeldetag: 29.01.1998
(51) Int. Cl.: D02J 1/08, D02G 1/04, D02G 1/16, D02G 1/02

(54) **VERFAHREN UND VORRICHTUNG ZUM LUFTBEHANDELN VON FILAMENTGARN**
METHOD AND DEVICE FOR TREATING FILAMENT YARN WITH AIR
PROCEDE ET DISPOSITIF POUR TRAITER UN FIL CONTINU PAR AIR

(30) Priorität: 03.02.1997 DE 19703924
(43) Veröffentlichungstag der Anmeldung: 17.11.1999
(73) Patentinhaber: Heberlein Fibertechnology, Inc., 9630 Wattwil (CH); KARL MAYER TEXTILMASCHINENFABRIK GmbH, 63179 Obertshausen (DE)
(72) Erfinder: SIMMEN, Christian, CH-9630 Wattwil (CH)
(74) Vertreter: Ackermann, Ernst
(86) Internationale Anmeldenummer: CH9800039
(87) Internationale Veröffentlichungsnummer: WO9833964

(56) Entgegenhaltungen:
- DE-A- 19 605 675
- FR-A- 2 363 648
- US-A- 3 279 164
- US-A- 3 702 055
- US-A- 4 858 288
- PATENT ABSTRACTS OF JAPAN vol. 097, no. 003, 31.März 1997 & JP 08 296132 A (TORAY TEXTILE KK), 12.November 1996,

## Beschreibung

### Technisches Gebiet

Die Erfindung betrifft ein Verfahren sowie eine Vorrichtung zum Luftbehandeln von Filamentgarn mit Garnbehandlungsdüsen mit durchgehendem, miniaturisierten Garnkanal, in den Druckluft, bzw. gasförmiges Fluid eingeführt und eine dominante Drallströmung im Garnkanal erzeugt wird.

### Stand der Technik

Die Herstellung von Garn aus Chemiefasern baut auf einer ganzen Anzahl Verfahrensgrundstufen auf. Die einzelnen Endlos-Filamente werden über Spinndüsen aus heissem, flüssigem, thermoplastischem Polymer-Rohstoff extrudiert und anschliessend in einer Kühlstufe verfestigt. Eine gewünschte Anzahl Filamente werden darauf zu einem einzigen Faden bzw. Garn zusammengeführt, welches entweder als Stapelfaser geschnitten, oder als kontinuierliches Filament belassen wird. In der Folge wird auf die Stapelware nicht mehr eingegangen. Diese wird analogen Verarbeitungsschritten unterworfen, wie sie dem Grundprinzip nach in der klassischen Naturgarnherstellung bekannt sind. Das unter hohem Pressdruck erzeugte, sehr feine Filament hat, wie auch das daraus hergestellte Garn eine Anzahl Grundeigenschaften. Diese verhindern ein unmittelbares Verwenden der verfestigten, unverstreckten Filamente für die Herstellung von Textilien. Bei der Polymerisation eines Filamentes bildet sich eine Kettenmolekularstruktur mit geringer Vororientierung der Kettenmoleküle. Setzt man ein solches Garn unter eine stärkere Zugspannung, so tritt eine beachtliche, bleibende Längenänderung ein. Ein typischer Vertreter eines solchen Garnes mit der Bezeichnung POY (pre-oriented yarn), lässt sich um einen Faktor 1 : 1,5 bis 1,8 plastisch strecken.

Bis vor 30 Jahren wurde mehrheitlich noch eine LOY-Qualität hergestellt, welche sogar im Verhältnis von 1 : 3 bis 3,8 verstreckt werden musste. Der Verstreckvorgang ist für die spätere Verwendung für die Herstellung von Textilien ein zwingend durchzuführender Arbeitsschritt, da sonst das Flächengebilde (hergestellt aus unverstrecktem Garn) bei der ersten Beanspruchung örtlich bleibend gedehnt würde. Die zweite Eigenschaft besteht darin, dass die Molekülorientierung bei Garntemperaturen von etwa 200°C und mehr bleibend verändert werden kann, wenn unmittelbar nach einem entsprechenden Eingriff das Garn abgekühlt wird. Die Temperaturabsenkung unter den Glasumwandlungspunkt bewirkt gleichsam ein Fixieren der unter Krafteinwirkung erzeugten veränderten Mulekülorientierung. Die dritte Eigenschaft geht aus von der zweiten. Das Garn wird im heissen Zustand einer starken Verdrehung unterworfen und dem Garn ein starker Drall aufgebracht. Dieser Eingriff wird seit vielen Jahrzehnten weltweit angewendet und wird als Falschdrallverfahren bezeichnet. Als Drallgeber werden heute am häufigsten Friktionsspindeln eingesetzt. Durch den mechanisch dem Garn aufgezwungenen Drall wird in dem Garn eine Spiralförmige Molekülorientierung erzeugt, so dass nach der Verfestigung und in entspanntem Zustand das einzelne Filament in eine gekrümmte Form übergeben kann, wie entsprechend dem Stand der Technik in Figur 1 rechts im Bild schematisch dargestellt ist. Die Hauptfolge der auf diese Weise gebildete helixartige Molekülorientierung ist die, dass das entspannte Garn eine Bauschigkeit bzw. eine Kräuselstruktur annehmen kann. Das so erzeugte Produkt wird als falschdralltexturiertes Garn bezeichnet, und gibt dem späteren Endprodukt einen Textilcharakter.

Eine weitere besondere Eigenschaft der Chemiefasergarne besteht darin, dass das einzelne Filament teils sehr dünn ist. Damit man wirtschaftlich auf eine grosse Produktionsleistung kommt, werden viele Filamente aus einer entsprechenden Menge Spinndüsen kontinuierlich und mit sehr hohen Geschwindigkeiten hergestellt. In den 60er Jahren lag die Spinngeschwindigkeit noch bei etwa 1000 m/min. Diese wurde seither laufend gesteigert und liegt heute zwischen 3000 und 8000 m/min. Es entstanden, neben anderen zwei besondere Verarbeitungszweige für die Texturgarnherstellung. Im einen Fall ist die Texturierung direkt mit dem Spinnvorgang gekoppelt; im anderen Falle (für Titer < 1000, insbesondere < 334) muss die Texturierung vom Spinnprozess getrennt werden. Es entsteht im zweiten Falle eine zu grosse Diskrepanz zwischen Spinngeschwindigkeit (POY-Garn 3 - 4000 m/min.) und der möglichen Texturiergeschwindigkeit. Nach dem Spinnen müssen deshalb Vorlagespulen hergestellt werden. Das Fertigstrecken und Texturieren wird dann mit den Vorlagespulen örtlich und zeitlich getrennt vom Filament-Spinnprozess durchgeführt. Bei groben Texturgarnen, den sogenannten BCF-Garnen (Bulked continuous filament) kann direkt an die Filamentextrudierung, Kühlung und Dehnung, texturiert werden. Typische BCF-Produktionsgeschwindigkeiten liegen bei 2500 bis 5000 m/min. werden. Man kennt beim Falschdralltexturieren eine Simultan- und eine Sequentialstrecktexturierung. Charkateristisch bei beiden Verfahren ist, dass in Fadenlaufrichtung zuerst eine Heizzone und danach eine mechanische Friktionsspindel zur Drallerzeugung angeordnet ist. Bei der Sequentialstrecktexturierung (Figur 1a) wird in einer ersten Stufe das Garn gestreckt und erst in einer zweiten (in Bezug auf die Garnspannung) getrennten Stufe, die Falschdralltexturierung durchgeführt. Da der Drall in Fadenlaufrichtung nach rückwärts bis zum nächsten davor liegenden Lieferwerk wirkt, kann unmittelbar nach der Heizzone, jedoch vor dem Drallgeber eine Kühlzone angeordnet werden. Bei der Simultanstrecktexturierung erfolgt das Strecken und das Texturieren innerhalb der selben Stufe, wie in der Figur 1b dargestellt ist. Mit der mechanischen Friktionsspindel können zur Zeit die höchst möglichen Garngeschwindigkeiten gefahren werden. Es besteht aber eine natürliche Leistungsgrenze die hauptsächlich von der Umschlingung, der maximal zulässigen Zugspannung auf dem Garn und dem Reibwiderstand gegenüber den Drallscheiben gegeben ist. Wird die zu übertragende Leistung der Drallscheiben über ein zulässiges Mass gesteigert, so tritt ein "Surging" ein. Dabei überspringt ein Teil des bereits erzeugten Falschdralles mit dem laufenden Faden, vorwärts in Fadenlaufrichtung, die Drallscheiben. Dies führt zu einer momentan reduzierten Fadenspannung und gleichzeitig zu einer reduzierten Drallwirkung. Dieser Effekt ist letztlich auf den fertigen Textilien als Fehler durch periodisch sich wiederholende Unterschiede z.Bsp. in der Farbe erkennbar.

Die beschriebenen Verfahren sind eine Kombination von Wärmen/ Kühlen sowie einer mechanisch erzeugten Änderung der Molukülorientierung. Im Gegensatz dazu kennt man das Luftblastexturieren z.Bsp. gemäss EP-PS 88 254. Das Luftblastexturieren nutzt die Luftkräfte, insbesondere Stosswellen am Austritt aus einer Luftdüse aus. Die Stosswellen erzeugen an jedem einzelnen Filament ununterbrochen Filamentschlingen. Beim Luftblastexturieren wird das Garn mit grosser Überlieferung in die Luftdüse geführt. Diese Überlieferung wird beim Luftblastexturieren für die in allen Richtungen, auch gegen das Innere des Fadens sich bildenden Schlingen benötigt. Die Stabilität des Schlingengarnes wird durch die Schlingenwirkung, besonders aber durch Reibung Filament an Filament sichergestellt. Die Erzeugung der Bauschigkeit beim falschdralltexturierten Garn basiert dagegen auf der neu formierten Helix-Molekülorientierung. Der Charakter von luftblastexturiertem Garn und von falschdralltexturiertem Garn ist sehr unterschiedlich. Die beiden Garnqualitäten haben je eigene, besondere Anwendungsgebiete. Abgesehen von den qualitativen Unterschieden (von luftblastexturiert und falschralltexturierten Garnen) besteht ein Hauptunterschied der zwei Techniken in den baulichen Abmessungen der Texturiervorrichtung. Die mechanische Friktionsspindel hat ein mehrfaches der Abmessungen gegenüber den genannten Luftblastexturierdüsen. Die mechanische Friktionsspindel weist extrem schnell rotierende Teile auf, gegenüber der Luftblastexturierdüse, welche für ihre Funktion keine bewegten Teile benötigt. Der am besten sichtbare Nachteil der mechanischen Friktionsspindel liegt in der Breitenabmessung. Muss eine parallele Fadenschar mit vielen Fäden bearbeitet werden, so wird die entsprechende Einrichtung sehr breit. Neben den klassischen, langen bzw. "tiefen" Strecktexturiermaschinen werden auch Sondermaschinen gebaut, z.Bsp. für das Kettstrecken, mit denen in einer Tiefe von 1 bis 2 Metern bis weit über 1000 Fäden parallel, allerdings ohne Texturierspindeln verarbeitet werden können. Das gleiche gilt für Zettelanlagen. Gerade die Kettstreckenanlagen mit einer Tangeleinrichtung zeigen, dass eine Luftbehandlung auf kleinstem Raum möglich ist. Das Wunschziel ist somit ein Druckluftelement in entsprechend kleiner Form zu entwickeln, insbesondere mit der Möglichkeit einer optimierten Simultanbearbeitung.

Die US-PS 3 279 164 zeigt, dass bereits vor vier Jahrzehnten versucht wurde, die Leistungsfähigkeit einer Luftdüse auszunützen, um anstelle der mechanischen Drallgeber mit einer Luftdüse das bekannte "Helanca"-Garn herzustellen. Es wurde dabei versucht, mit Druckluft von wenigstens halber Schallgeschwindigkeit und mit mehr als 200'000 Umdrehungen am Garn zu arbeiten. Interessant ist die Behauptung, dass Drehzahlen von bis zu 1 Million Umdrehungen pro Minute erreicht wurden. Von kleinquerschnittigen Kanälen bis zu üblichen Düsendurchlaufquerschnitten wurde eine grosse Zahl an verschiedenen Bauformen sowie Luftdrücken von 1 bis etwa 12 bar untersucht. Gemäss der technischen Lehre der Druckschrift wurde das sequentielle Verarbeiten angestrebt mit einem Streckarbeitsgang vorgängig der Texturierzone. Besonders interessant ist die dargestellte Figur 48, welche die kritischen Arbeitsbedingungen des Prozesses darstellt. Die Überlieferung betrug 15 %. Bei einem Druck grösser als 12 bar traten starke Spannungsschwankungen auf, was auf ein Dralldopplungsphänomen zurückführt wird. Als Druckoptimum wurden Werte zwischen 8 bis 12 bar ermittelt. Die Verarbeitungsgeschwindigkeit war mehrheitlich bei 100 bis 300 m/min. Allein schon die, aus der Sicht der neuen Erfindung extrem tiefe Garndurchlaufgeschwindigkeit war wahrscheinlich der Hauptgrund, weshalb diese Luftfalschdralltechnik in der Praxis keine Chancen haben konnte. Gerade im selben Zeitpunkt setzte nämlich eine enorme Leistungssteigerung der mechanischen Drallgeber ein, die innert 30 Jahren zu einer Vervier- bis zu einer Verfünffachung der Verarbeitungsgeschwindigkeit führte, also auf über tausend m/min. In der Fachwelt hat sich die Meinung bis heute durchgesetzt, dass die Luftbehandlung von Filamentgarnen insbesondere im Hinblick auf die Falschzwirntexturung wirtschaftlich nicht realisierbar ist, wie auch die neueste Fachliteratur - z.Bsp. Dr. Demir, Istanbul - bestätigt (Chemical Fibers International, 46/1986 Dr. Demir, Seiten 361 - 363).

### Darstellung der Erfindung

Der Erfinder hat sich die Aufgabe gestellt, Mittel und Wege zu suchen, bzw. entsprechende Verfahren zu entwickeln, um mit der Lufttechnik ohne mechanisch bewegte Teile das Garn zu behandeln und bevorzugt auch eine "Falschdralltextur" zu erzielen. Ziel war insbesondere auch eine simultane Verstreckung und Texturierung, sei es am individuellen Faden oder an einer Fadenschar. Ferner war es Teil der Aufgabe für einen Teil der Anwendungen einen mechanischen Drallgeber durch eine Luftbehandlungsdüse zu ersetzen.

Das erfindungsgemässe Verfahren ist dadurch gekennzeichnet, dass Hochdruckluft von mehr als 14 bar verwendet und das Filamentgarn strecktexturiert wird.

Gemäss einer besonders vorteilhaften Ausgestaltung des Verfahrens zum Strecktexturieren von Filamentgarn mit wenigstens einer Heizzone sowie einer Kühlzone sowie einen Drallerzeuger wird teilverstrecktes Garn, vorzugsweise POY-Garn, als Ausgangsmaterial simultan gestreckt und texturiert, bzw. strecktexturiert, wobei der Drall auf das Garn durch eine Luftbehandlungsdüse mit einem Speisedruck in dem Bereich von 14 bis 80 bar erzeugt wird. Die erfindungsgemässe Düse zum Luftbehandeln von Filamentgarnen mit einem durchgehenden Garnkanal mit tangentialer Zuführung von Druckluft in den Garnkanal für die Erzeugung einer dominanten Drallströmung im Garnkanal, wobei der Garnkanal miniaturisiert ausgebildet ist, ist dadurch gekennzeichnet, dass die Düse als Miniaturdüse für einen Hochdruckbereich von mehr als 14 bar, insbesondere 20 bis 50 bar ausgebildet ist.

Eine besonders bevorzugte Ausgestaltung betrifft eine Anlage, insbesondere eine Strecktexturieranlage zur Luftbehandlung von Filamentgarnen mit wenigstens einer Luftbehandlungsdüse in miniaturisierter Form, eine Luftdruckanlage für einen Bereich von 20 bis 50 bar, sowie Einstellmittel für einen wählbaren Arbeitsdruck.

Vom Erfinder ist erkannt worden, dass bei der bisherigen Praxis der Luftbehandlung von Garn mittels Luftbehandlungsdüsen tatsächlich eine obere sinnvolle Grenze für den Luftdruck bestanden hatte. Erstens kennt man bei Druckerzeugern bzw. Kompressoren eine natürliche obere Druckgrenze von etwa 12 bar, wenn einstufig komprimiert wird. Zweitens zeigten alle älteren, bekannten Versuche, gerade auch die US-PS 3 279 164, dass eine Steigerung über einen Druckwert über dem Bereich von 8 bis 12 bar je nach konkretem Anwendungsfall meistens keine Verbesserung, eher eine Verschlechterung des Arbeitsergebnisses brachte. Es machte deshalb keinen Sinn, den Druck über zwei oder mehr Stufen weiter z.Bsp. über 12 - 14 bar hinaus zu steigern. Hinzu kam die Logik, dass ja in jedem Fall die Steigerung des Luftdruckes, trotz der viel höheren Gestehungskosten, nicht zur Steigerung der Luftgeschwindigkeit nutzbar ist. Der Erfinder ging nun genau den umgekehrten Weg. Er erkannte frühzeitig, dass in vielen Anwendungen gar nicht primär die Luftgeschwindigkeit allein, bzw. die Luftgeschwindigkeitsteigerung, sondern dass sie in Kombination mit der Dichtesteigerung der Luft ausschlaggebend sein muss. Durch grosse Versuchsreihen (genau entgegen der bisherigen Denklogik) beginnend von 100 bar und stetigem Absenken bis auf die bekannten Werte, konnte der Erfinder überraschenderweise markante Arbeitsfenster entdecken, welche ideale Voraussetzungen bieten insbesondere für die Falschzwirntexturierung von Garnen. Die ermittelten Arbeitsfenster sind besonders bei tiefen Garngeschwindigkeiten relativ schmal und in Bezug auf verschiedene Garnqualitäten unterschiedlich. In dem Bereich der feinen Garne lag das Fenster häufig zwischen 20 bis 35 bar. Dieser Druck ist mit einem zwei- oder dreistufigen Kompressor leicht erzeugbar. Eine weitere Überraschung lag darin, dass die guten Resultate fast leichter bei Garngeschwindigkeiten von über 500 m/Min., und bis 800 m/Min. und mehr erreicht wurden. Es handelt sich somit um einen Geschwindigkeitsbereich, der den direkten "inline Einsatz" z.Bsp. bei bekannten Kettstreckanlagen erlaubt. Ein wichtiger Punkt lag ferner in der Erkenntnis, dass die Luftkräfte in viel höherem Masse als im Stand der Technik beherrschbar sein müssen. Der Erfinder suchte nach Möglichkeiten bis zu kleinsten Garnkanälen hin, sehr hohe Luftdrallintensitäten zu erreichen. Um dies zu realisieren, wurde ein entsprechend angemessen hoher Luft-Massestrom bei hohen Garnumdrehungsgeschwindigkeiten erzeugt. Es konnte ermittelt werden, dass der Drall intensiver ist, wenn die Luftmenge über viele kleine Querkanäle tangential in den Garnkanal geleitet wird. Damit aber ein hoher Luft-Massedrucksatz bei kleinquerschnittigen Querkanälen erhalten wird, wurden am Düseneinlass die Drücke auf Werte innerhalb dem genannten Bereich von 20 bis 100 bar getestet. Die Versuche haben die Richtigkeit der Annahmen bestätigt. Zwei- oder mehrstufig erzeugter Hochdruck besonders von über 20 bar kann ökonomisch genützt werden mit einer miniaturisierten Düse. Besonders mit besonderer Geometrie, wie noch dargelegt wird. Der Zusatzgewinn liegt darin, dass dabei der Druckluftverbrauch bei gleicher Arbeitsleistung stark gesenkt werden kann.

Die Erfindung gestattet eine ganze Anzahl vorteilhafter Ausgestaltungen bzw. Anwendungen. Ganz besonders bevorzugt münden alle Querkanäle tangential in den Garnkanal, derart, dass eine dominante, zyklonartige Drallströmung erzeugt und das Filamentgarn tatsächlich falschzwirntexturiert wird. Hier können die Vorteile sofort umgesetzt werden, wobei die Luftdüse als ebenbürtiger Drallgeber arbeitet, wie gute mechanische Drallgeber. Besonders bevorzugt wird einmalig, oder wiederholt ein Arbeitsfenster in dem Bereich von 14 bis 50 bar Betriebsdruck ermittelt, zur Feststellung der Bereichsgrenzen, wonach der optimale Betriebsspeisedruck innerhalb des Fensters entsprechend festgelegt werden kann. Aus den gegebenen Druckverhältnissen ist die Strömung im engsten Querschnitt immer kritsch/überkritisch. Die Luftgeschwindigkeit ist entsprechend im Bereich Schall/Überschall. Die Luftgeschwindigkeit kann bei einer gegebenen Düsengeometrie mit grösserem Druck nur in beschränktem Ausmass gesteigert werden. Alle Versuche haben ferner die Annahme des Erfinders bestätigt, dass zumindest in einem beschränktem Bereich die übertragbare Kraft direkt proportional mit der Luftdichte steigt. Der Druckbereich unterhalb des Druckfensters ergibt ungenügende Texturierung und kann bei stärkerer Druckabsenkung durch einen steilen Anstieg der Fadenspannung sehr bald zum Zusammenbruch der Textur führen. Bei tiefen Garngeschwindigkeiten und hohem Speisedruck der Luft sind die Luftkräfte so gross, dass der Faden in der Düse direkt abgeschert werden kann. Der Bereich über dem Druckfenster resultiert in einem "Surging" wie es bereits bei mechanischen Spindeln bekannt ist. Die bisher besten Resultate konnten erreicht werden, wenn POY-Garn als Ausgangsmaterial simultan strecktexturiert wurde. Mit in Garnlaufrichtung wenigstens einer Heizzone, einer Kühlzone und anschliessender Luftbehandlungsdüse, wobei das Garn über die Luftblasbehandlungsdüse falschzwirntexturiert wurde, mit 400 bis über 800 m/min. Garnzuführgeschwindigkeit. Bei den ersten Testversuchen, noch ohne Kenntnis der optimalen Arbeitsfenster, gelang es nur mit der FOY-Qualität brauchbare Resulatet zu erzielen mit ähnlichen Bedingungen, wie sie in der US-PS 3 279 164 schon beschrieben wurden. Die Versuche bestätigen auch bei Richtigkeit der Ausführungen, der dem Erfinder erst später bekannt gewordenen US-PS 3 279 164. Weil die FOY-Garnqualität ein starres Verhalten hat, sich also nur minimal dehnen lässt, musste mit zwingender Notwendigkeit mit Überlieferung gearbeitet werden, damit die Verkürzung beim Zwirnen kompensiert wird. Nicht unproblematisch ist dabei die Bildung von einem sekundären Zwirn.

Erfindungsgemäss wird bevorzugt für jede Garnqualität zuerst ein optimales Arbeitsfenster ermittelt. Optimale Garnspannungen in Bezug auf den Garntiter liegen zwischen 0,3 bis 0,6 (cN/dtex), bei einem Speisedruck zwischen 20 bis 40 bar. Es wird dazu vorgeschlagen, dass als Steuer-/Regelgrössen bevorzugt die Garngeschwindigkeit, der Arbeitsdruck sowie die Garnspannung in Bezug auf die Garnqualität gewählt wird und entsprechend optimierte Werte eingestellt werden. Die neue Erfindung erlaubt ferner eine Falschdrallstrecktexturierung von Garn, sei es als individueller Faden oder als Fadenschar. Das Garn kann z.Bsp. als Fadenschar "in line" einstufig, unmittelbar vor dem Aufwickeln auf einem Kettbaum strecktexturiert werden. Die Luftbehandlungsdüse weist bevorzugt eine grössere Zahl, z.Bsp. 4 bis 10 oder mehr, vorzugsweise 4 bis 8 Querkanäle auf. Diese sind entweder in einer Radialebene, in einer Ebene parallel zur Garnkanalachse oder in einer Kombination der beiden angeordnet. Die Querkanäle münden derart tangential in Garnkanalwandnähe ein, so dass eine intensive und maximal mögliche Drallströmung erzeugt wird. Vorteilhafterweise werden für eine parallele Luftbehandlung einer Fadenschar eine Vielzahl Düsen eng aneinander d.h. Düse an Düse auf einem Druckverteilkörper angeordnet. Dabei können zwei oder mehrere Düsen in einem Düsenblock zusammengefasst sein. Ferner ist es möglich, den Düsenkörper einteilig und mit einer zylindrischen Mantelform auszubilden, mit im Bereich beider Endseiten der Mantelform angeordneten Dichtringen, wobei die Druckluftzufuhr zwischen den beiden Dichtringen angeordnet wird. Alle bisherigen Versuche erbrachten die besten Ergebnisse wenn der Garnkanal symetrisch und in dem mittleren Abschnitt kreiszylindrisch mit hoher Oberflächengüte ausgebildet ist, und die Mündungen der Querbohrungen in dem mittleren Abschnitt und die geometrische Lage aller Querbohrungen in Bezug auf die tangentiale Einführung in den Garnkanal identisch angeordnet sind. Die Tangentialkanäle können in einer gemeinsamen Radialebene, in einer leicht kegelartigen Form, oder bevorzugt in mehreren zueinander versetzten Radialebenen liegen. Gemäss einer weiteren Ausgestaltung wird der Düsenkörper zweiteilig ausgebildet und die Tangentialkanäle in einer radialen Trennebene zwischen den beiden Teilen angeordnet. Für den Einsatz der Luftbehandlungsdüse zum Falschzwirntexturieren wird der Garnkanal in dem Bereich des Garnein- und Ganaustrittes vorzugsweise identisch konisch erweitert ausgebildet.

Die Erfindung betrifft ferner eine Anlage zur Luftbehandlung von Filamentgarnen und ist dadurch gekennzeichnet, dass sie wenigstens eine oder mehrere Luftbehandlungsdüsen in miniaturisierter Form, eine Luftdruckanlage für 14 bis 80 bar bevorzugt 20 bis 50 bar sowie eine Steuerung/Regeleinrichtung insbesondere für die Garngeschwindigkeit, die Fadenzugkraft sowie einen wählbaren Arbeitsdruck in Bezug auf die zu verarbeitende Garnqualität aufweist. Bevorzugt wird die Anlage als Kettstreckanlage ausgebildet, mit einer Vielzahl parallel bearbeiteten, teilverstreckten, vorzugsweise POY-Garnen, bzw. einer entsprechenden Fadenschar, mit wenigstens einem Heizer, einem Kühler sowie einem Düsenblock mit einer Vielzahl von Luftbehandlungsdüsen, entsprechend der Anzahl Fäden, sowie einem Kettbaum, sowie je einem Lieferwerk vor dem Heizer sowie nach dem Düsenblock.

### Kurze Beschreibung der Erfindung

Die Erfindung wird nun an Hand von einzelnen Auführungsbeispielen mit weiteren Einzelheiten erläutert. Es zeigen:
- die Figuren 1a, 1b und 1c: die Falschdralltexturieruhng im Stand der Technik;
- die Figur 2: schematisch ein erfindungsgemässer Falschzwirnprozess für Einzelfäden;
- die Figur 3a: ein erfindungsgemässes Arbeitsfenster für den Einsatz einer Luftbehandlungsdüse;
- die Figur 3b: verschiedene Fadenzugkraftaufzeichnung;
- die Figur 4: schematisch ein Falschzwirnprozess mit gekoppeltem Luftexturierprozess;
- die Figuren 5 sowie 6: zwei Ausgestaltungen von erfindungsgemässen Luftbehandlungsdüsen;
- die Figur 7: schematisch eine FZ-Texturiermaschine des Standes der Technik;
- die Figur 8: eine erfindungsgemässe Falschzwirnstrecktexturier-Schäranlage;
- die Figur 9a, 9b und 9c: ein Druckluftverteilrohr zu Figur 8;
- die Figur 10a,: einer Serie von Luftbehandlungsdüsen für eine Fadenschar mit einer Einzeldüse (Figur 10b).

### Wege und Ausführung der Erfindung

In der Folge wird nun auf die Figuren 1a, 1b sowie 1c Bezug genommen, welche die gegenwärige Paxis bzw. den Stand der Technik darstellen. In der Figur 1a sind auf der linken Bildhälfte die beiden Grundprozessschritte hervorgehoben. Es handelt sich dabei um eine Torsionserzeugung (Tors.) sowie die thermische Fixierung. Glattes Garn 4 wird über ein Lieferwerk 1 (LW 1) dem Prozess zugeführt und nach dem Lieferwerk 2 (LW 2) als Garn 5 mit Kräuselqualität abgezogen. Das glatte Garn 4 wird gemäss Figuren 1b und 1c von einer Vorlagespule 6 abgenommen und z.Bsp. auf eine Aufwickelspule 7 wieder aufgespult. Als Drallgeber ist ein mechanischer Drallgeber z.Bsp. eine Friktionsspindel 8 eingesetzt. Die thermische Fixierung 3 (therm. Fix.) besteht im wesentlichen aus einer Heizung 9 (H) sowie einem Kühler 10 (K). Der Drallgeber 8 wirkt durch die ganze Stufe der thermischen Fixierung hindurch. Der Effekt ist als verdrehtes Garn 11 symbolisch dargestellt. Da es sich jedoch um einen Falschdrall handelt, hebt sich dieser nach dem Drallgeber 8, wieder auf. Die durch die Behandlung erzeugte Änderung der Molekülorientierung ist rechts in der Figur 1 dargestellt, einerseits als äussere geometrische Konfiguration des Garnfadens und anderseits als innere Orientierung der Moleküle. Es wird Bezug genommen auf die Veröffentlichung Chemical Fibers International, 46/1996 Dr. Demir, Seiten 361 bis 363. Das Ergebnis der bekannten Falschdralltexturierung ist ein Kräuselgarn 5 bedingt durch eine entsprechend bleibende innere Strukturveränderung. Die Figur 1b zeigt die Sequentialstrecktexturierung. Hier wird vorgängig einer Texturierzone (TZ) 12 das Garn in eine durch das Lieferwerk 1 getrennte Streckzone 13 (St. Z) gestreckt. Im Unterschied dazu zeigt die Figur 1c das gleichzeitig Strecken und Texturieren in einer Streck- und Texturierzone 14 (St.Z/TZ). Dieser Vorgang wird als Simultanstrecktexturierung bezeichnet. Bei der Simultanstrecktexturirung reduziert sich die Prozessstrecke, so dass dieses Verfahren wesentlich oekonomischer betreibbar ist. Wie eingangs erwähnt wurde, kann heute mittels Friktionsdrallgebern mit enorm hohen Produktionsgeschwindigkeiten gefahren werden.

Für das Weben müssen die texturierten Garne z.Bsp. mit 500 bis 1000 teils mit 1000 bis 2000 parallelen Einzelfäden aufgewickelt werden (Figur 7). Das Aufwinden kann hier wegen der sehr unterschiedlichen Teilung nicht direkt erfolgen. Im Stand der Technik müssen zuerst als erste Stufe Zwischenspulen bzw. Vorlagespulen 7 hergestellt werden. Beim Simultanstrecktexturieren kann das Strecken und das Texturieren in einer Maschineneinheit durchgeführt werden. Das Wickeln auf einen Kettbaum 16 muss jedoch auch hier in einer davon getrennten zweiten Stufe durchgeführt werden, wie die Figur 7 zeigt. Wie in der Figur 7 ferner dargestellt ist, besteht eine ganze Falschzwirn-Strecktexturierungsanlage aus mindestens folgenden Komponenten: Spulengatter 15 für Filamentgarnspulen; erste Fadentransporteinrichtung LW1 für die Fadenschar 20; Heizerplatte 17 für Fadenschar; Kühlkörper (mit oder ohne Zwangskühlung) 18; Drallerteilungsvorrichtungen 19; zweite Fadentransporteinrichtung LW2; Aufwickelbaum für die Fadenschar 20; Überwachungseinrichtungen an verschiedenen Stellen der Maschine.

Die Figur 2 zeigt ein erstes Beispiel für den Einsatz der neuen Erfindung. Dabei entspricht der erste Teil der Anlage bis zu dem Heizer der Figur 1c, ebenso der Garnweitertransport nach dem Drallerzeuger. Der Drallerzeuger ist gemäss der neuen Erfindung eine Miniaturdüse 30. Dabei wird Druckluft von einer Druckerzeugereinheit 23 mit hoher Kompression, beim Beispiel in einer zweistufigen Kompression der Miniaturdüse 30 zugeführt. Nur als Beispiel ist in der ersten Stufe 12 bar und in der zweiten Stufe 33 bar eingetragen. Dabei wird Luft über ein Einlass 24 angesaugt in der ersten Kompressions-Stufe 25 vorverdichtet, über ein Auslassventil 26 sowie ein Luftkühler 27 in die zweite Kompressionsstufe 28 geführt. Von der zweiten Stufe wird die Luft über ein Auslassventil sowie ein entsprechendes Druckluftleitsystem 29 der Miniaturdüse 30 in den Garnkanal 33 zugeführt. Mit 31 ist ein Druckregelventil, mit 32 sind die Druckeinstellmittel und mit 34 das Effektgarn bezeichnet.

Die Figur 3a zeigt in einem Diagramm die Versuchsergebnisse für eine bestimmte Garnqualität (PES POY 167 f 30 VS - Visco Swiss). Die konkret verwendete Düse wurde mit S3 bezeichnet. Der Verzug war 1 : 1,766. Die Temperatur des Heizers 200°C. Die Kühlschiene war 1,7 m lang. Verwendet wurde ein Rothschild Messkopf 100 cN. Die Graphik stellt die Fadenzugkraft F2 senkrecht nach der Düse dar, über dem Druck p in bar als Horizontale. Die Kurvenschar zeigt verschiedene Geschwindigkeiten V2 von Garn. Die jeweilige Tendenz in den einzelnen Bereichen ist mit dicken Pfeilen markiert: nach links oben < Glattg. bedeutet Zunahme Glattgarncharakter; < Surg. bedeutet Zunahme von Surging; > Text.int. abnehmende Texturierungsintensität; A/E Arbeitsfenster und günster Einstellbereich. Im Bild gesprochen liegt die eine "Hälfte" der neuen Erfindung in dem Aspekt Druckluft/Arbeitsfenster. Die andere "Hälfte" liegt in der Gestaltung der Luftbehandlungsdüsen. Das Kernproblem für das Auffinden der Lösung lag darin, dass der Erfolg der miniaturisierten Düsen das Auffinden der Arbeitsfenster und das Arbeitsfenster die Existenz der miniaturisierten Düse voraussetzt. In der Horizontalen ist der Druck der Speiseluft (20 bis 60 bar) und vertikal die Garnzugkraft in cN. die 5 Kurven 60, 61, 62, 63, 64 entstanden als Texturierversuchen mit 600 bis 1000 m/min. Im mittleren Feld, bei etwa 30 bis 40 bar hat sich eine recht stark ausgebildete Senke ergeben. Besonders wichtig für die Beurteilung des Diagrammes ist die Beobachtung der Prozessgrenzen. Diese bestehen auf der linken seite aus der Tatsache, dass die Texturierung nur noch beschränkt oder gar nicht mehr erfolgt. Es wird als Ergebnis anstelle der Kräuselstruktur zunehmend Glattgarn erzeugt, bzw. es findet immer weniger eine Texturierung statt. Auf der rechten Seite wurde zwar eine Zunahme der Textur aber ein zunehmendes Surgen festgestellt. Dazwischen liegt das Arbeitsfenster A/E, das mit der dickausgezogenen Linie 65 eingegrenzt ist. Innerhalb dem Arbeitsfenster A/E kann ein günstiger Einstellbereich ermittelt werden, dieser ist mit strichlierter Linie 66 eingegrenzt (doppelt diagonal schraffiert). Je nach Garntype können sich die Kurven sehr stark z.Bsp. in dem Bereich von 20 bis 30 bar oder über 40 bar verschieben. Das eigentlich Erstaunliche das aus dem Diagramm deutlich zum Ausdruck kommt, liegt darin, dass das Arbeitsfenster "auf dem Kopf steht". Völlig überraschend hat sich nämlich gezeigt, dass im höheren Geschwindigkeitsbereich (oben) ein breiteres Fenster vorhanden und eine gute Qualität leichter erzielbar ist. Bei weiterer Steigerung der Produktionsgeschwindigkeit stellt sich jedoch bei gegebener Düsenform eine Qualitätsgrenze ein, bzw. die Texturierintensität nimmt so stark ab, dass die Qualität nicht mehr genügt.

Die Figur 3b zeigt ein Beispiel mit einer anderen Garnqualität PES POY 167 f30 RP (Rhone Poulenc). Die Figur 3b stellt den qualitativen Verlauf der Garnbehandlung mit drei unterschiedlichen Betriebsdruckeinstellungen dar. Als Qualitätskriterium ist senkrecht die Variation der Fadenzugkraft F und horizontal die Zeit. Der Verzug lag bei 1,766, die Garngeschwindigkeit bei 600 m/min. Die Länge der Heizstrecke betrug 3 m und die Temperatur 200 °C. Es wurde dieselbe Düse eingesetzt wie bei Fig. 2. 33 bar Speisedruck lag mitten im Arbeitsfenster und ergab eine sehr gute Garnqualität bzw. Kräuselstruktur und auch sonst sehr stabile Werte. Bei 25 bar trat eine stärkere Variation der Garnzugkraft auf, bei der die Qualität des texturierten Garnes deutlich schlechter war. Bei 40 bar trat ein wellenförmige schwankende Garnzugkraft auf, die ganz typsich ist für das Surging. Die entsprechde variierende Intensität der Texturierung macht die Garnqualität unbrauchbar. Bei dem Beispiel gemäss Figur 3b wurde der Betriebsdruck bei 33 bar eingestellt.

Die Figur 4 zeigt eine kombinierte Anwendung, wobei der Falschzwirnprozess und der Lufttexturierprozess 36 gekoppelt ist. Die Die FZ-Garnstruktur ist unmittelbar nach dem Flaschzwirnen offen. Die Filamente sind nicht miteinander verflochten. Dies ist eine Grundvoraussetzung, dass ein FZ-Garn lufttexturiert werden kann. Dabei kann sowohl der/die Effekt-Fäden/Faden 34 (EFF) wie der Steher-Faden 35 (STEH) FZ sein, oder nur einer,der beiden Fadenstränge. Das Produkt ist ein Faden mit einer erhöhten Textur und einem charakteristischen Griff.

Die Figuren 5 und 6 sind Beispiele für Luftbehandlungsdüsen mit extrem starker Vergrösserung dargestellt. Der Garnkanal 33 weist für feine Garne mit typischerweise kleinem dtex, einen Durchmesser D bevorzugt kleiner als 1 mm und die Querkanäle d (40) für die Speiseluft einen Bereich von 0,1 bis 0,3 mm auf. Die Länge L der Düse lag zwischen etwa 1 bis 1,5 cm. Es handelt sich um eigentliche Miniaturdüsen. Die Figuren 5 bis 6 sind entsprechend starke Vergrösserungen. Die geometrische Lage in Bezug auf die tangentiale Einführung ist bei allen Querkanälen 40 bevorzugt identisch. Dies gilt auch bei der folgenden Bauform. Die tangentiale Ausrichtung ist so gewählt, dass die äusserste Linie der Querkanäle (40) tangential zu der Mantelfläche des Garnkanales endet. Das Mass S wird im Verhältnis zum Garnkanaldurchmesser sowie Querbohrungsdurchmesser gewählt. Die Figuren 5a und 5b zeigen einen Düseneinsatz 47, welche zweiteilig aus einem Düsenblock 48 sowie einem Gegenstück 49 besteht. Die Querkanäle 40 sind, wie in Figur 5a dargestellt ist, in dem Düsenblock angebracht. Mit 42 ist die Zusammenstossfläche der zwei Düsenblöcke 48, 49 bezeichnet.

Die Figuren 6a bis 6d zeigen einen besonders interessanten Düsenaufbau. Anstelle der klassischen Bohrungen in dem Düsenkörper wurde eine variierbare Anzahl dünner Scheibchen 43 hergestellt, mit je einem eingearbeiteten Querkanal 40. Beidseits der Scheibchen 43 ist je ein Abschlussstück 44 sowie ein Gegenstück 45 angebracht. Die gewünschte Anzahl, z.Bsp. 8 Scheibchen 43, ein Abschlussstück 44 sowie ein Gegenstück 45 werden in eine Passhülse 46 geschoben und bilden zusammen eine Düse 47. Die Wirksamkeit dieser Düse 47 war überraschend gut, wobei jede Querbohrung 40 in einer parallelen Querebene liegt und in Umfangsrichtung versetzt sein kann. Die Lösung gemäss Figur 6 hat den Vorteil, dass durch die Wahl der Zahl der Scheibchen beliebig viele Querkanäle angebracht werden können. Zumindest Testversuche haben bestätigt, dass sich mit steigender Anzahl Querkanäle die Wirkung verbessert. Dabei erwiesen sich die Querkanäle in verschiedenen Querebenen als Bestform.

Die Figur 8 zeigt eine sehr interessante Anwendung der neuen Erfindung für die Behandlung einer Fadenschar. Garn mit der POY-Qualität wird von Spulen 6 abgenommen und nach einem Lieferwerk 1 in die eine Simulanstrecktexturierung der Fadenschar mit einem Heizer 17, einem Kühler 18 sowie einem Düsenverteilblock 50 sowie anschliessendem Lieferwerk 2 geführt. Die Figur 8 deutet an, dass es sich um die Behandlung einer Vielzahl parallel laufender Fäden handelt, welche nach dem Lieferwerk 2 direkt auf einen Kettbaum 16 aufgewickelt werden. Aus dem Vergleich der Figur 7 und 8 ergibt sich, dass die neue Erfindung das Strecktexturieren und das Aufwickeln auf einen Kettbaum in einer einzigen Stufe erlaubt, wobei bekanntlich 100 und mehr Einzelfäden parallel verarbeitet werden. Damit konnte das bisherige Vorurteil, dass mit Luftdüsen das simultane Strecktexturieren nicht möglich, zumindest nicht wirtschaftlich möglich sei, erstmals überwunden werden.

Die Figur 9a zeigt schematisch einen Düsenblock 50 mit einem Druckverteilrohr 51 an dem entsprechend der Anzal zu verarbeitender Einzelfäden erfindungsgemässer Luftbehandlungsdüsen eingebaut sind. Die Figur 9b ist ein Schnitt IX der Figur 9a und zeigt eine an dem Druckverteilkörper angebrachte Miniaturdüse 30. Die Figur 9c zeigt eine Ansicht A der Figur 9b. Dargestellt sind zwei Miniaturdüsen mit Einfädelschlitz 52 sowie Garnführern 53. Die Längenangabe LF entspricht etwa der ganzen Maschinenbreite bzw. der Länge des Kettbaumes 16.

Die Figur 10a zeigt einen Ausschnitt einer Serie von Miniaturdüsen 30, als Düseneinstätze, welche mit dem kleinst möglichen Abstand dicht aneinander gereiht und an ein Druckverteilrohr 51 montierbar sind. Die Teilung T kann dabei in dem Bereich von einem halben Zentimeter liegen, also sehr nahe dem Abstand der parallelen Fäden bei Kettstreckanlagen. Ein Düsenkern 55 ist in Figur 10b nochmals dargestellt. Dabei ist, ein Bereich 54 für die Druckluftzufuhr mit Querkanälen 40 erkennbar. Der Düsenkern weist eine äussere zylindrische Form mit E bezeichnet, sowie beidseits je einen Dichtring 56 auf.

Die neue Erfindung schlägt vor, Filamentgarne, vor allem teilverstreckte Garne, bekannt als POY-Garne, über eine Luftbehandlungsdüse einer Strecktexturierung zu unterwerfen. Die Luftbehandlungsdüsen werden in miniaturisierter Form ausgebildet, weisen einen durchgehenden Garnkanal auf, in dem eine Vielzahl von Querbohrungen münden für die Zuführung von Hochdruckluft in den Bereich von mehr als 14 bar, bevorzugt innerhalb bestimmter Arbeitsfenster zwischen 20 und 50 bar. Mit der neuen Erfindung gelang es erstmals mit einem Luftdrallgeber POY-Garn über Simultanstrecktexturierung zu verarbeiten. Die Erfindung erlaubt sowohl einen individuellen Faden wie eine parallele Fadenschar zu behandeln, und gestattet erstmals den Bau einer Falschzwirnstrecktexturier-Schäranlage, mit einer gleichzeitigen Luftbehandlung von 500 bis 1000 und mehr Fäden.

Die folgende Tabelle zeigt die Ergebnisse von Parallelversuchen mechanischer Drallgeber und erfindungsgemässer Luftdrallerzeuger, welche zum grösseren Teil durchaus ebenbürtige Werte ergeben.

## Patentansprüche

1. Verfahren zum Luftbehandeln von Filamentgarn (4) mit Garnbehandlungsdüsen (30) mit durchgehendem, miniaturisiertem Garnkanal (33) in den Druckluft bzw. gasförmiges Fluid eingeführt und eine dominante Drallströmung im Garnkanal (33) erzeugt wird.
**dadurch gekennzeichnet,**
**dass** Hochdruckluft von mehr als 14 bar verwendet und das Filamentgarn (4) strecktexturiert wird.

2. Verfahren nach Anspruch 1,
**dadurch gekennzeichnet,**
**dass** das Filamentgarn simultan strecktexturiert wird.

3. Verfahren nach Anspruch 1,
**dadurch gekennzeichnet,**
**dass** Druckluft von mehr als 16 bar, vorzugsweise in dem Bereich von 17 bis 40 bar verwendet und das Filamentgarn falschzwirntexturiert wird.

4. Verfahren nach Anspruch 1 oder 2,
**dadurch gekennzeichnet,**
**dass** einmalig oder wiederholt ein Arbeitsfenster (A/E) in dem Bereich von 20 bis 50 bar Betriebsspeisedruck ermittelt und die opitmalen Arbeitsbedingungen, innerhalb des Fensters festgelegt werden.

5. Verfahren zum Strecktexturieren von Filamentgarn mit wenigstens einer Heizzone (H) sowie einer Kühlzone (K) sowie einem Drallerzeuger nach Anspruch 1,
**dadurch gekennzeichnet,**
**dass** teilverstrecktes Garn, vorzugsweise mit einem Streckverhältnis kleiner zwei als Ausgangsmaterial simultan strecktexturiert wird, wobei der Drall auf das Garn durch eine Luftbehandlungsdüse mit einem Speisedruck von innerhalb 14 bis 80 bar erzeugt wird.

6. Verfahren nach Anspruch 1 bis 5,
**dadurch gekennzeichnet,**
**dass** das Filamentgarn (4) über eine Garnbehandlungsdüse (30) falschzwirntexturiert und anschliessend luftblastexturiert wird und die Garnzuführung mit 400 bis 1000 m/min ohne Überlieferung erfolgt.

7. Verfahren nach einem der Ansprüche 1 bis 6,
**dadurch gekennzeichnet,**
**dass** ein optimales Arbeitsfenster (A/E) ermittelt wird, mit einer Garnspannung cN/dtex von 0,3 bis 0,6 und einem der Garnstärke angepassten Speisedruck und als Steuer-Regelgrössen bevorzugt die Garngeschwindigkeit, der Arbeitsdruck sowie die Garnspannung gewählt wird.

8. Verfahren nach einem der Ansprüche 1 bis 7,
**dadurch gekennzeichnet,**
**dass** das Filamentgarn (4) als individueller Faden oder als Fadenschar über parallel angeordnete Düsen falschstrecktexturiert wird.

9. Verfahren nach Anspruch 8,
**dadurch gekennzeichnet,**
**dass** das Garn als Fadenschar "in line" einstufig vor dem Aufwickeln auf einen Kettbaum (16) strecktexturiert wird.

10. Düse zum Luftbehandeln von Filamentgarn (4) mit einem durchgehenden Garnkanal (33) mit tangentialer Zuführung von Druckluft in den Garnkanal (33) für die Erzeugung einer dominanten Drallströmung im Garnkanal (33), wobei der Garnkanal miniaturisiert ausgebildet ist,
**dadurch gekennzeichnet,**
**dass** die Garnbehandlungsdüse (30) als Miniaturdüse für einen Hochdruckbereich von mehr als 14 bar, insbesondere 20 bis 50 bar ausgebildet ist.

11. Düse nach Anspruch 10,
**dadurch gekennzeichnet,**
**dass** die Düse wenigstens drei Querkanäle (40) aufweist, welche entweder in einer Radialebene, in einer Ebene parallel zur Garnkanalachse oder in einer Kombination der beiden angeordnet sind, und alle Querkanäle (40) derart tangential in Garnkanalwandnähe einmünden, dass eine maximal mögliche Drallströmung erzeugt wird, wobei die geometrische Lage aller Querkanäle (40) in Bezug auf die tangentiale Einführung bevorzugt identisch angeorndet sind.

12. Düse nach einem der Ansprüche 10 bis 12,
**dadurch gekennzeichnet,**
**dass** für eine parallele Luftbehandlung einer Fadenschar eine Vielzahl Düsen eng aneinander d.h. Düse an Düse auf einem Druckverteilkörper angeordnet, wobei bevorzugt zwei oder mehrere Düsen (30) in einem Düsenblock (48) zusammengefasst sind.

13. Düse nach einem der Ansprüche 10 bis 12,
**dadurch gekennzeichnet,**
**dass** der Düsenkörper einteilig und mit einer zylindrischen Mantelform ausgebildet ist, mit im Bereich beider Endseiten der Mantelform angeordneten Dichtringen, wobei die Druckluftzufuhr zwischen den beiden Dichtringen angeordnet ist.

14. Düse nach einem der Ansprüche 10 bis 13,
**dadurch gekennzeichnet,**
**dass** der Garnkanal (33) in dem mittleren Abschnitt kreiszylindrisch ausgebildet ist, wobei die Mündungen der Querkanäle (40) in dem mittleren Abschnitt angeordnet sind.

15. Düse nach einem der Ansprüche 10 bis 14,
**dadurch gekennzeichnet,**
**dass** wenigstens vier, vorzugsweise vier bis acht Tangentialkanäle in einer gemeinsamen Radialebene oder einer leicht kegelartigen Form, oder vier oder mehr, vorzugsweise 4 bis 10 Tangentialkanäle in zueinander versetzten Radialebenen angeordnet sind.

16. Düse nach einem der Ansprüche 10 bis 15,
**dadurch gekennzeichnet,**
**dass** der Düsenkörper zweiteilig ausgebildet ist und die Tangentialkanäle in einer radialen Trennebene zwischen den beiden Teilen angeordnet sind.

17. Düse nach einem der Ansprüche 10 bis 16,
**dadurch gekennzeichnet,**
**dass** der Garnkanal (33) in dem Bereich des Garnein- und Garnaustrittes vorzugsweise identisch konisch erweitert ausgebildet ist.

18. Anlage zur Luftbehandlung von Filamentgarnen als Einzelfäden,
**dadurch gekennzeichnet,**
**dass** sie wenigstens eine oder mehrere Garnbehandlungsdüsen nach Anspruch 10 für einen resp. mehrere Fäden, eine Luftdruckanlage ferner Einstellmittel für einen wählbaren Arbeitsdruck aufweist.

19. Anlage zur Falschzwirntexturierung einer Fadenschar, insbesondere Streck-Texturier-Zettelanlage,
**dadurch gekennzeichnet,**
**dass** sie als Kettstreckanlage ausgebildet ist, mit einer Vielzahl parallel bearbeiteten teilverstreckten POY-Garnen bzw. einer entsprechenden Fadenschar, mit wenigstens einem Heizer (9), einem Kühler (10) sowie einem Düsenblock (48) mit einer Vielzahl von Garnbehandlungsdüsen (30) nach Anspruch 10, entsprechend der Anzahl Fäden, sowie je einem Lieferwerk (LW1) vor dem Heizer (9) sowie nach dem Düsenblock (48) zur Falschzwirn-Streck-Texturierung einer Fadenschar.

## Claims

1. Method for treating filament yarn (4) with air using yarn treatment nozzles (30) having a continuous miniaturised yarn duct (33) into which compressed air or more precisely gaseous fluid is introduced and a dominant twisting flow is produced in the yarn duct (33), **characterised in that** highly compressed air at over 14 bar is used and the filament yarn (4) is draw-textured.

2. Method according to claim 1, **characterised in that** the filament yarn is simultaneously draw-textured.

3. Method according to claim 1, **characterised in that** compressed air over 16 bar, preferably in the range of 17 to 40 bar, is used and the filament yarn is false twist textured.

4. Method to according to claim 1 or 2, **characterised in that** an operating window (A/E) in the range of 20 to 50 bar feed pressure is determined once or repeatedly and the optimum operating conditions are established within the window.

5. Method for the drawing and texturing of filament yarn with at least one heating zone (H) and one cooling zone (K) and a twist generator according to claim 1, **characterised in that** partially drawn yarn, preferably with a drawing ratio lower than 2 as starting material is simultaneously draw-textured, the twist being created on the yarn by an air treatment nozzle having a feed pressure within 14 to 80 bar.

6. Method according to claims 1 to 5, **characterised in that** the filament yarn (4) is false twist textured via a yarn treatment nozzle (30) and is then air jet textured and the yarn is supplied at 400 to 1000 m/min without overfeed.

7. Method according to any one of claims 1 to 6, **characterised in that** an optimum operating window (A/E) is determined with a yarn tension cN/dtex of 0.3 to 0.6 and a feed pressure adapted to the yarn thickness, and the yarn speed, operating pressure and yarn tension are preferably selected as control variables.

8. Method according to any one of claims 1 to 7, **characterised in that** the filament yarn (4) is false draw-textured as an individual yarn or a yarn sheet via nozzles arranged in parallel.

9. Method according to claim 8, **characterised in that** the yarn is draw-textured as a yarn sheet "in line" in one stage before being wound on to a warp beam (16).

10. Nozzle for treating filament yarn (4) with air comprising a through yarn duct (33) having a tangential supply of compressed air into the yarn duct (33) for producing a dominant twisting flow in the yarn duct (33), the yarn duct being miniaturised in design, **characterised in that** the yarn treatment nozzle (30) is designed as a miniature nozzle for a high pressure range above 14 bar, in particular 20 to 50 bar.

11. Nozzle according to claim 10, **characterised in that** the nozzle comprises at least three transverse ducts (40) which are arranged either in a radial plane, in a plane parallel to the yarn duct axis or in a combination of the two, and all transverse ducts (40) open tangentially in the vicinity of the yarn duct wall in such a way that a maximum possible twisting flow is produced, the geometric position of all transverse ducts (40) preferably being arranged identically with respect to the tangential introduction.

12. Nozzle according to any of claims 10 to 12, **characterised in that**, for parallel air treatment of a yarn sheet, a plurality of nozzles are arranged close together, i.e. nozzle on nozzle, on a pressure distributor, two or more nozzles (30) preferably being combined in a nozzle block (48).

13. Nozzle according to any one of claims 10 to 12, **characterised in that** the nozzle body is formed in one piece and with a cylindrical envelope, with ring seals arranged in the region of both ends of the envelope, the compressed air supply being arranged between the two ring seals.

14. Nozzle according to any one of claims 10 to 13, **characterised in that** the yarn duct (33) has a circular cylindrical configuration in the central portion, the orifices of the transverse ducts (40) being arranged in the central portion.

15. Nozzle according to any one of claims 10 to 14, **characterised in that** at least four, preferably four to eight tangential ducts are arranged in a common radial plane or a slightly conical form, or four or more, preferably 4 to 10 tangential ducts are arranged in mutually offset radial planes.

16. Nozzle according to any one of claims 10 to 15, **characterised in that** the nozzle body is formed in two parts and the tangential ducts are arranged in a radial separating plane between the two parts.

17. Nozzle according to any one of claims 10 to 16, **characterised in that** the yarn duct (33) preferably has an identically conically enlarged configuration in the region of the yarn inlet and yarn outlet.

18. System for the air treatment of filament yarns as individual yarns, **characterised in that** it comprises at least one or more yarn treatment nozzles according to claim 10 for one or more yarns, an air compression system and adjusting means for a selectable operating pressure.

19. System for the false twist texturing of a yarn sheet, in particular drawn-texturing warping machine, **characterised in that** it is formed as a warp drawing system for a plurality of partially drawn POY yarns processed in parallel or more precisely a corresponding yarn sheet, with at least one heater (9), one cooler (10) and one nozzle block (48) with a plurality of yarn treatment nozzles (30) according to claim 10, depending on the number of yarns, and a respective feed unit (LW1) upstream of the heater (9) and downstream of the nozzle block (48) for the false twist draw-texturing of a yarn sheet.

## Revendications

1. Procédé de traitement par l'air de fil continu (4) au moyen de buses de traitement de fil (30) comportant un conduit de fil (33), traversant de part en part et miniaturisé, dans lequel de l'air comprimé ou un fluide gazeuse est introduit et un écoulement de torsion dominant est produit dans le conduit de fil (33), **caractérisé en ce que** de l'air à haute pression à plus de 14 bars est utilisé et le fil continu (4) est soumis à une texturisation par étirage.

2. Procédé suivant la revendication 1, **caractérisé en ce que** le fil continu est soumis à une texturisation par étirage de type simultané.

3. Procédé suivant la revendication 1, **caractérisé en ce que** de l'air comprimé à plus de 16 bars, de préférence dans la fourchette de 17 à 40 bars, est utilisé et le fil continu est soumis à une texturisation par fausse torsion.

4. Procédé suivant la revendication 1 ou 2, **caractérisé en ce qu'**une seule fois ou d'une manière répétée, une fenêtre de travail (A/E) est établie dans la fourchette de 20 à 50 bars de pression d'alimentation de fonctionnement et les conditions optimales de travail sont déterminées à l'intérieur de la fenêtre.

5. Procédé de texturisation par étirage d'un fil continu, l'un continue au moyen d'au moins une zone de chauffage (H) et une zone de refroidissement (K) et un dispositif de production de torsion suivant la revendication 1, **caractérisé en ce que** du fil partiellement étiré, présentant de préférence un rapport d'étirage plus de deux fois plus faible que la matière initiale, est soumis à une texturisation par étirage de type simultané, la torsion sur le fil étant produite au moyen d'une buse de traitement par l'air présentant une pression d'alimentation comprise entre 14 et 80 bars.

6. Procédé suivant la revendication 1 à 5, **caractérisé en ce que** le fil continu (4) est soumis à une texturisation par fausse torsion au moyen d'une buse de traitement de fil (30), puis est soumis à une texturisation par soufflage d'air et l'acheminement du fil s'effectue à 400 à 1000 m/min sans apport en excès.

7. Procédé suivant l'une des revendications 1 à 6, **caractérisé en ce qu'**une fenêtre de travail (A/E) optimale est établie, avec une tension de fil cN/dtex de 0,3 à 0,6 et une pression d'alimentation adaptée à l'épaisseur de fil et la vitesse du fil, la pression de travail et la tension du fil sont de préférence choisies en tant que grandeurs de commande-régulation.

8. Procédé suivant l'une des revendications 1 à 7, **caractérisé en ce que** le fil continu (4) est soumis à une texturisation par fausse torsion sous forme de fils individuels ou sous forme de nappe de fils au moyen de buses disposées parallèlement.

9. Procédé suivant la revendication 8, **caractérisé en ce que** le fil sous forme de nappe de fils est soumis à une texturisation par étirage, "en ligne" et à un étage, avant l'enroulement sur une ensouple (16).

10. Buse pour le traitement à l'air de fil continu (4), comportant un conduit de fil (33) traversant de part en part qui présente un acheminement tangentiel d'air comprimé dans le conduit de fil (33) pour la production d'un écoulement dominant de torsion dans le conduit de fil (33), le conduit de fil étant réalisé d'une manière miniaturisée, **caractérisé en ce que** la buse de traitement de fil (30) est réalisée sous forme d'une buse miniature pour une fourchette de pression élevée de plus de 14 bars, notamment de 20 à 50 bars.

11. Buse suivant la revendication 10, **caractérisé en ce que** la buse comporte au moins trois conduits transversaux (40) qui sont disposés dans un plan radial, dans un plan parallèle à l'axe du conduit de fil ou dans une combinaison des deux et tous les conduits transversaux (40) débouchent d'une façon tangentielle au voisinage de la paroi du conduit de fil d'une manière telle qu'un écoulement maximal possible de torsion est produit, les positions géométriques de tous les conduits transversaux (40) étant de préférence disposées d'une manière identique vis-à-vis de l'introduction tangentielle.

12. Buse suivant l'une des revendications 10 à 12, **caractérisée en ce que**, pour un traitement parallèle à l'air d'une nappe de fils, de multiples buses sont disposées étroitement côte à côte, c'est-à-dire buse contre buse, sur un corps distributeur de pression, de préférence deux ou plusieurs buses (30) étant réunies dans un bloc de buses (48).

13. Buse suivant l'une des revendications 10 à 12, **caractérisée en ce que** le corps de buse est réalisé d'un seul bloc et avec une forme d'enveloppe extérieure cylindrique, avec des bagues d'étanchéité disposées dans la zone des deux côtés d'extrémités de la forme d'enveloppe extérieure, tandis que l'acheminement d'air comprimé est disposé entre les deux bagues d'étanchéité.

14. Buse suivant l'une des revendications 10 à 13, **caractérisée en ce que**, dans la section centrale, le conduit de fil (33) est réalisé avec une forme cylindrique à base circulaire, les débouchés des conduits transversaux (40) étant disposés dans la section centrale.

15. Buse suivant l'une des revendications 10 à 14, **caractérisée en ce qu'**au moins quatre, de préférence quatre à huit, conduits tangentiels sont disposés dans un plan radial commun ou suivant une forme légèrement conique ou quatre conduits tangentiels ou davantage, de préférence 4 à 10, sont disposés dans des plans radiaux décalés entre eux.

16. Buse suivant l'une des revendications 10 à 15, **caractérisée en ce que** le corps de buse est réalisé en deux parties et les conduits tangentiels sont disposés dans un plan radial de séparation situé entre les deux parties.

17. Le bus suivant l'une des revendications 10 à 16, **caractérisée en ce que** le conduit de fil (33) est réalisé avec une forme élargie, de préférence une forme conique identique, dans la zone de l'entrée de fil et de la sortie de fil.

18. Appareil de traitement à l'air de fil continu se présentant sous forme de fils individuels, **caractérisé en ce qu'**il comprend au moins une ou plusieurs buses de traitement de fil suivant la revendication 10 pour respectivement un ou plusieurs fils, un appareil de pression d'air et en outre des moyens de réglage pour une pression de travail pouvant être choisie.

19. Appareil pour la texturisation par fausse torsion d'une nappe de fils, notamment un appareil d'étirage-texturisation-ourdissage, **caractérisé en ce qu'**il est réalisé sous forme d'un appareil d'ourdissage, pour de multiples fils pré-orientés partiellement étirés, traités en parallèle, ou une nappe correspondante de fils, comprenant au moins un dispositif de chauffage (9), un dispositif de refroidissement (10) et un bloc de buses (48) comportant de multiples buses de traitement de fil (30) suivant la revendication 10, correspondant au nombre de fils, ainsi que, pour chacun, un dispositif d'alimentation (LW1) situé en amont du dispositif de chauffage (9) et en aval du bloc de buses (48) pour la texturisation par étirage-fausse torsion d'une nappe de fils.
